# EUROPÄISCHE PATENTSCHRIFT

(11) **EP 3 833 873 B1**
(45) Veröffentlichungstag und Bekanntmachung des Hinweises auf die Patenterteilung: **05.08.2026**
(21) Anmeldenummer: 19795195.7
(22) Anmeldetag: 28.10.2019
(51) Int. Cl.: F04D 17/16, F04D 29/42, F04D 29/44, F04D 29/54

(54) **LUFTLEITANORDNUNG FÜR EINE LÜFTUNGSANLAGE**
AIR GUIDE ARRANGEMENT FOR A VENTILATION SYSTEM
DISPOSITIF DE GUIDAGE D'AIR POUR UNE INSTALLATION DE VENTILATION

(30) Priorität: 07.11.2018 DE 102018127718
(43) Veröffentlichungstag der Anmeldung: 16.06.2021
(73) Patentinhaber: EBM-Papst AB, 17562 Järfälla (SE)
(72) Erfinder: BRISENHEIM, Erik, 14172 Segeltorp (SE)
(74) Vertreter: Staeger & Sperling Partnerschaftsgesellschaft mbB
(86) Internationale Anmeldenummer: PCT/EP2019/079379
(87) Internationale Veröffentlichungsnummer: WO 2020/094443

(56) Entgegenhaltungen:
- EP-A1- 1 898 685
- EP-A1- 3 372 838
- EP-A2- 2 455 617
- WO-A1-2020/015792
- DE-A1- 3 706 772
- US-A- 3 329 415
- DATABASE WPI Week 201426, Derwent World Patents Index; AN 2014-F86290, XP002796697

## Beschreibung

Die Erfindung betrifft eine Luftleitanordnung ausgebildet für eine Lüftungsanlage mit einem einen Strömungskanal bildenden Gehäuse, in dem ein Ventilator zur Erzeugung einer Luftströmung durch den Strömungskanal des Gehäuses angeordnet ist.

Derartige Luftleitanordnungen sind im Stand der Technik in unterschiedlichen Ausführungen bekannt. Einfachste Ausführungsformen sind Bleche, mit denen die Strömungsrichtung eines Luftstroms umgelenkt wird.

Auch gibt es bereits Nachleiteinrichtungen, mit denen Einfluss auf die ausgeblasene Strömung von Ventilatoren genommen wird, wie sie beispielsweise in der EP 3 228 873 A1 beschrieben sind. Weiterer Stand der Technik im vorliegenden Technischen Gebiet, welcher den Oberbegriff des Anspruchs 1 widerspiegelt, ist in den Druckschriften KR 2014 0037546 A EP 2 455 617 A2, EP 1 898 685 A1, US 3 329 415 A, DE 37 06 772 A1, WO 2020/015 792 A1 und EP 3 372 838 A1 offenbart.

Diesen Gedanken greift die Erfindung auf und bildet ihn weiter, um eine Luftleitanordnung bereitzustellen, mit der auf der Druckseite des Ventilators die von dem Ventilator erzeugte Strömung aus dem Bereich der turbulenten Strömung in Richtung einer laminaren Strömung und gleichzeitig der dynamische Druck in statischen Druck verändert werden, um sowohl die Geräuscherzeugung als auch die Effizienzverluste des Ventilators zu minimieren.

Bei Radialventilatoren kann die Nachbehandlung der Strömung durch einen spiralförmigen Druckraum um das Laufrad erfolgen. Der Druckraum kann dabei auch in mehrere Teile unterteilt und über den Umfang verteilt mehrere Auslässe aufweisen. Dies benötigt jedoch einen erhöhten Bauraum und ist für Luftleitanordnungen mit einem Strömungskanal, bei dem die Luftförderung entlang einer axialen Richtung parallel zur Rotationsrichtung des Ventilators erfolgt, ungeeignet.

Die Aufgabe wird durch die Merkmalskombination gemäß Anspruch 1 gelöst. Erfindungsgemäß wird eine Luftleitanordnung ausgebildet für eine Lüftungsanlage vorgeschlagen, die ein einen Strömungskanal bildendes Gehäuse umfasst, in dem ein Ventilator, insbesondere ein Radial- oder Diagonalventilator, zur Erzeugung einer Luftströmung durch den Strömungskanal des Gehäuses anordenbar ist. Dem Ventilator ist abströmseitig axial nachgeschaltet in dem Strömungskanal des Gehäuses eine Strömungsleiteinrichtung angeordnet, welche die von dem Ventilator erzeugte Luftströmung unmittelbar beeinflusst. Die Strömungsleiteinrichtung weist hierzu eine sich durch ein parallel zur Strömungsrichtung erstreckendes Rohrelement abgegrenzte achszentrale Durchgangsöffnung auf, um die in Umfangsrichtung gleichmäßig verteilt mehrere getrennte Strömungssegmente ausgebildet sind. Die Strömungssegmente sind in Umfangsrichtung jeweils durch sich von dem Rohrelement nach radial außen erstreckenden Strömungsleitelemente strömungstechnisch voneinander getrennt.

Ein Grundgedanke der Erfindung besteht darin, den von dem Ventilator erzeugten Luftstrom über die nachgeschaltete Strömungsleiteinrichtung so zu beeinflussen, dass der vorhandene Drall der Strömung abgebaut, dadurch das Geräuschniveau gesenkt und die Effizienz erhöht werden. Über die Strömungsleiteinrichtung wird die von dem Ventilator erzeugte, druckseitige turbulente Strömung in Richtung laminare Strömung verschoben und der dynamische Druck in statischen Druck geändert. Bei der Strömungsleiteinrichtung wird über das Rohrelement zum einen ein Durchgangsöffnung um die Rotationsachse des Ventilatorrades des Ventilators erzeugt, zum anderen schließen sich radial außenseitig an das Rohrelement die getrennten Strömungssegmente an, welche die Strömung nahe der Innenwandung des Strömungskanals über die Strömungsleitelemente beeinflussen.

Die Strömungsleiteinrichtung umfasst in einer vorteilhaften Ausführungsvariante eine in Umfangsrichtung geschlossen Außenwand, welche die Strömungssegmente gemäß einer Außenummantelung radial außenseitig umschließt und begrenzt. Die Strömungssegmente sind somit innenseitig durch das Rohrelement und außenseitig durch die Außenwand bestimmt, wobei sich durch jedes Strömungssegment mindestens ein Strömungsleitelement erstreckt und auf die von dem Ventilator erzeugte Strömung einwirkt.

Erfindungsgemäß sind die Strömungsleitelemente als eine Art Leitbleche ausgebildet und weisen in einem radialen Querschnitt gesehen einen gebogenen oder einen teils geradlinigen teils gebogenen Verlauf auf. Dabei sieht ein spezielles Ausführungsbeispiel vor, dass die Strömungsleitelemente in dem radialen Querschnitt gesehen an einem ersten Randabschnitt geradlinig und einem zweiten Randabschnitt gebogen ausgebildet sind. Der Übergang zwischen den einzelnen Abschnitten ist vorzugsweise stetig.

Ferner ist eine Ausführung günstig, bei der die Strömungsleitelemente im Radialschnitt gesehen jeweils eine Tragflächenform aufweisen, d.h. konkav gebogen verlaufen und die Strömung um den konkav gebogenen Teil der Strömungsleitelemente geführt wird.

Die Strömungsleiteinrichtung der Luftleitanordnung ist an verschiedene Querschnitte des Strömungskanals anpassbar und dadurch gekennzeichnet, dass eine effektive Durchströmungsquerschnittsfläche der einzelnen Strömungssegmente variiert. Die "effektive Durchströmungsquerschnittsfläche" wird bestimmt durch die frei durchströmbare Axial-Querschnittsfläche im Strömungskanal. Beispielsweise können bei einem quadratischen oder rechteckigen Strömungsquerschnitt des Strömungskanals die Strömungssegmente in den Ecken eine vergrößerte Durchströmungsquerschnittsfläche aufweisen. Dies ist über die Form des Rohrelements und der Außenwand einstellbar.

Ferner ist eine Ausführung der Luftleitanordnung günstig, bei der sich die Strömungsleitelemente ununterbrochen von dem Rohrelement nach radial außen zu der Außenwand und in axialer Strömungsrichtung vollständig durch die Strömungsleiteinrichtung erstrecken. Somit ergeben sich innerhalb der einzelnen Strömungsleitelemente keine zusätzlichen Geräusche.

Das Rohrelement weist im axialen Querschnitt gesehen vorzugsweise einen zylindrischen, quadratischen oder oktagonförmigen Querschnitt auf. Somit lässt sich die Form der einzelnen Strömungssegmente bedarfsgerecht variieren.

Als Ganzes gesehen ist die Strömungsleiteinrichtung vorzugsweise als ein Quader ausgebildet, der als Bauteil in dem Gehäuse verbaut werden kann. Zudem ist die Strömungsleiteinrichtung vorzugsweise einteilig ausgebildet.

Die Luftleitanordnung ist ferner in einem Ausführungsbeispiel dadurch gekennzeichnet, dass eine Summe der effektiven Durchströmungsquerschnittsfläche aller Strömungssegmente 50-90% einer gesamten Durchströmungsquerschnittsfläche des Strömungskanals bestimmt.

In einer Weiterbildung ist bei der Luftleitanordnung vorgesehen, dass zwischen der Strömungsleiteinrichtung und einer dieser zuweisenden Innenwand des Strömungskanals ein Abstand vorgesehen ist. Die Strömung kann somit im Strömungskanal zu einem gewissen Teil außen an der Strömungsleiteinrichtung vorbei strömen. Der Abstand ist vorzugsweise derart festgelegt, dass er bis zu 50% einer radialen Höhe der Strömungssegmente entspricht. Soweit die Querschnitte quadratisch oder rechteckig sind, betrifft die Bezeichnung "radial" ebenfalls die Richtung senkrecht zur axialen Strömungsrichtung innerhalb des Strömungskanals, d.h. von der axialen Mitte des Strömungskanals nach außen in Richtung Gehäuse.

Auch die Strömungsleitelemente sind bezüglich ihrer geometrischen Länge definiert, wobei vorzugsweise ihre Axialerstreckung in einem Bereich von 15-150% einer Axialerstreckung eines axialen maximalen Querschnitts des Strömungskanals liegt.

Die Luftleitanordnung sieht in einer Weiterbildung zudem vor, dass in dem Strömungskanal eine den Ventilator umschließende Leiteinrichtung vorgesehen ist, die sich von einem axialen Einlass des Strömungskanals zu einer den Strömungskanal begrenzenden Innenwand in der Art erstreckt, so dass sich der effektive Durströmungsquerschnitt des Strömungskanals in Strömungsrichtung vergrößert. Die Luftleiteinrichtung beeinflusst die Strömung bereits im Bereich des Ventilators und wirkt mit der druckseitig nachgeschalteten Strömungsleiteinrichtung zusammen, um die Aufgabe noch besser zu lösen. Dabei sind günstige Ausführungen der Leiteinrichtung dadurch gekennzeichnet, dass sie im radialen Querschnitt gesehen einen runden, gewinkelten oder mehrfach gewinkelten Querschnitt aufweist. Die Leiteinrichtung vergrößert die effektive Durchströmungsquerschnittsfläche im Strömungskanal noch im Bereich des Ventilators auf ein Maximum, d.h. bis zur Innenwand des Strömungskanals.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine Schnittansicht durch eine Luftleitanordnung in einem ersten Ausführungsbeispiel;
- Fig. 2: eine perspektivische Ansicht einer Strömungsleiteinrichtung in einem ersten Ausführungsbeispiel;
- Fig. 3: eine perspektivische Ansicht einer Strömungsleiteinrichtung in einem zweiten Ausführungsbeispiel;
- Fig. 4: eine perspektivische Ansicht einer Strömungsleiteinrichtung in einem dritten Ausführungsbeispiel;
- Fig. 5: eine Schnittansicht durch eine Luftleitanordnung in einem zweiten Ausführungsbeispiel;
- Fig. 6: eine Schnittansicht durch eine Luftleitanordnung in einem dritten Ausführungsbeispiel;
- Fig. 7: eine Schnittansicht durch eine Luftleitanordnung in einem vierten Ausführungsbeispiel;
- Fig. 8: eine schematische Ansicht eines Strömungssegments einer Strömungsleiteinrichtung in einer ersten Ausführung;
- Fig. 9: eine schematische Ansicht eines Strömungssegments einer Strömungsleiteinrichtung in einer zweiten Ausführung;
- Fig. 10: eine schematische Ansicht eines Strömungssegments einer Strömungsleiteinrichtung in einer dritten , nicht erfindungsgemäßen Ausführung:
- Fig. 11: eine Auswahl von einsetzbaren Querschnittsformen der Strömungsleitelemente.

Im Folgenden wird die Erfindung anhand der Figuren 1 bis 10 mit Hilfe der Beschreibung der verschiedenen Ausführungsformen näher erläutert, wobei gleiche Bezugszeichen auf strukturell und/oder funktional gleiche Bauteile hinweisen.

In den Figuren 1 und 5 - 7 sind Ausführungsvarianten der Luftleitanordnung 1 im radialen Schnitt dargestellt. Bezugnehmend zunächst auf Figur 1 umfasst die Luftleitanordnung 1 ein Gehäuse 3, das den Strömungskanals 2 bildet und in dem ein Ventilator 4 zur Erzeugung der Luftströmung durch den Strömungskanal 2 des Gehäuses 3 angeordnet ist. Der Ventilator 4 ist als Radialventilator, Axialventilator oder Diagonalventilator ausgebildet und erzeugt eine Strömung von dem Einlass 13 in Axialrichtung AR durch den Strömungskanal 2. Hierzu weist der Ventilator 4 ein um die Rotationsachse RA rotierendes Ventilatorrad auf, mittels dem Luft axial angesaugt und axial, diagonal oder radial ausgeblasen wird. Bei einem Radialventilator erfolgt eine Umlenkung der Strömung von der Radialrichtung RR in die Axialrichtung AR.

In Axialrichtung AR gesehen ist zu dem Ventilator 4 abströmseitig in dem Strömungskanal 2 die Strömungsleiteinrichtung 5 nachgeschaltet angeordnet, welche die von dem Ventilator 4 erzeugte Luftströmung unmittelbar beeinflusst, um den Drall der Strömung zu reduzieren. Vorzugsweise wird die Strömungsleiteinrichtung 5 in Axialrichtung AR unmittelbar angrenzend zu dem Ventilator 4 angeordnet. In Figur 5 erstreckt sich die Strömungsleiteinrichtung 5 bis an eine Innenwand 20 des durch das Gehäuse 3 gebildeten Strömungskanals 2.

Ausführungsbeispiele der Strömungsleiteinrichtung 5 sind in den Figuren 2 - 4 dargestellt.

Gemäß der Ausführung in Figur 2 ist die Strömungsleiteinrichtung 5 gebildet durch eine im Axialschnitt gesehen quadratisches Rohrelement 6, das von einer im Axialschnitt gesehen quadratischen Außenwand 10 umschlossen ist. Zwischen dem Rohrelement 6 und der Außenwand erstrecken sich in Umfangsrichtung gleichmäßig verteilt acht Strömungsleitelemente 9, welche acht axial durchströmbare Strömungssegmente 8 um eine durch das Rohrelement 6 erzeugte achszentrale Durchgangsöffnung 7 begrenzen. Die von dem Ventilator 4 erzeugte Strömung wird durch jedes der Elemente Rohrelement 6, Außenwand 10 und insbesondere Strömungsleitelemente 9 beeinflusst.

Die Ausführung nach Figur 3 unterscheidet sich von dem Ausführungsbeispiel nach Figur 2 durch einen oktagonförmigen axialen Querschnitt des Rohrelements 6 und die sich daraus etwas anders ergebende Anbindung an die Strömungsleitelemente 9 ausschließlich an Flächenabschnitten des Rohrelements 6. Die Ausführung nach Figur 3 unterscheidet sich von den Ausführungsbeispielen nach Figur 2 und 3 durch einen runden Querschnitt des Rohrelements 6 ist im Übrigen jedoch gleich. Alle Strömungsleiteinrichtung 5 gemäß der Figuren 2 - 4 sind als Ganzes gesehen quaderförmig und passen in dem entsprechend geformten Strömungskanal 2.

Zurückkommend auf Figur 1 ist zudem eine erste Ausführung der in dem Strömungskanal 2 um den Ventilator 4 positionierte Leiteinrichtung 14 gezeigt. Die vorzugsweise über Bleche erzeugte Leiteinrichtung erstreckt sich mit einem runden Querschnitt von dem axialen Einlass 13 des Strömungskanals 2 zu der den Strömungskanal 2 begrenzenden Innenwand 20 in der Art und vergrößert den effektive Durströmungsquerschnitt des Strömungskanals 2 in Strömungsrichtung hin zu der Strömungsleiteinrichtung 5. Die Figuren 6 und 7 zeigen diesbezügliche weitere Ausführungsvarianten mit einem mehrfach gewinkelten oder geradlinigen Querschnitt der Leiteinrichtung 14.

In allen Ausführungen gemäß der Figuren 1 und 5 - 7 bestimmt die Summe der effektiven Durchströmungsquerschnittsfläche aller Strömungssegmente 8 in etwa 60% der gesamten Durchströmungsquerschnittsfläche des Strömungskanals 2. Die Axialerstreckung der Strömungsleiteinrichtung 5 und mithin der Strömungsleitelemente 9 liegt bei etwa 50% einer Axialerstreckung des axialen Querschnitts des Strömungskanals 2.

In Figur 7 ist eine Variante einer Strömungsleiteinrichtung 5 dargestellt, bei der ihre Radialerstreckung geringer ist als die durchströmte Querschnittsfläche des Strömungskanals 2, so dass die Außenwand 10 der Strömungsleiteinrichtung 5 gegenüber der Innenwand 20 des Strömungskanals 2 mit einem Abstand A beabstandet ist. Die Strömung kann somit radial außenseitig an der Strömungsleiteinrichtung 5 vorbeiströmen und die Außenwand 10 umströmen. Der Abstand A beträgt etwa 50% der radialen Höhe B beginnend bei den Strömungssegmenten 8 bis zur Innenwand 20 des Strömungskanals 2 entspricht.

Die Strömungsleitelemente 9 sind in den Figuren 2 - 4 jeweils als geradlinig dargestellt, was nicht der Erfindung entspricht. In diese Ausführungsvarianten sind jedoch die alternativen Lösungen gemäß der Figuren 8 - 10 integrierbar, bei denen die Strömungsleitelemente 9 zwei Randabschnitte 11, 12 aufweisen und gemäß Figur 8 in einer erfindungsgemäßen Ausführung an einem Randabschnitt 11 im radialen Querschnitt gesehen gebogen und an dem anderen Randabschnitt 12 geradlinig verlaufen. In den Figuren 8 - 10 ist linksseitig die Einströmseite und rechtsseitig die Ausströmseite der Strömungsleiteinrichtung 5. Gemäß Figur 9 sind die Strömungsleitelemente 9 identisch zur Ausführung gemäß Figur 8 geformt, werden jedoch geneigt angeordnet. Figur 10 zeigt eine nicht erfindungsgemäße

Variante mit geneigt angeordnetem Strömungsleitelement 9, das jedoch an beiden Randabschnitten 11, 12 geradlinig verläuft. Die entsprechenden Ausführungen sind in alle Strömungssegmente 8 der Ausführungen gemäß der Figuren 2-4 integrierbar, auch wenn dies nicht extra dargestellt ist. Neben den stetigen Verläufen der Strömungsleitelemente 9 sind zudem Ausführungen mit gewinkelten oder mehrfach gewinkelten Strömungsleitelementen 9 ebenfalls realisierbar. Auch ist nicht gezeigt, jedoch Teil der Erfindung, die Strömungsleitelemente 9 konkav gewölbt als Tragflächenform auszubilden. Die Strömungselemente 9 stehen in der Strömung und beeinflussen diese hin zu einer laminaren Strömung und statischem Druck.

Eine Auswahl der erfindungsgemäß einsetzbaren Querschnittsformen der Strömungsleitelemente 9 ist schematisch in den Figuren 11a-11c gezeigt, wobei Figur 11a eine festgelegte Rundung, Figur 11b eine Rundung mit sich in Strömungsrichtung anschließender Gerade, Figur 11c eine geknickte Form und Figur 11d eine mehrfach gewinkelte Form mit sich in Strömungsrichtung anschließender Gerade darstellt.

## Patentansprüche

1. Luftleitanordnung (1) ausgebildet für eine Lüftungsanlage, wobei die Luftleitanordnung (1) ein einen Strömungskanal (2) bildendes Gehäuse (3) umfasst, in dem ein Ventilator (4) zur Erzeugung einer Luftströmung durch den Strömungskanal (2) des Gehäuses (3) anordenbar ist, wobei dem Ventilator (4) abströmseitig axial nachgeschaltet in dem Strömungskanal (2) des Gehäuses (3) eine Strömungsleiteinrichtung (5) angeordnet ist, welche die von dem Ventilator (4) erzeugte Luftströmung unmittelbar beeinflusst, wobei die Strömungsleiteinrichtung (5) eine durch ein parallel zur Strömungsrichtung erstreckendes Rohrelement (6) abgegrenzte achszentrale Durchgangsöffnung (7) aufweist, um die in Umfangsrichtung gleichmäßig verteilt mehrere getrennte Strömungssegmente (8) ausgebildet sind, wobei die Strömungssegmente (8) in Umfangsrichtung jeweils durch sich von dem Rohrelement (6) nach radial außen erstreckenden Strömungsleitelemente (9) strömungstechnisch voneinander getrennt sind, **dadurch gekennzeichnet, dass** die Strömungsleitelemente (9) in einem radialen Querschnitt gesehen einen gebogenen oder einen teils geradlinigen teils gebogenen Verlauf aufweisen.

2. Luftleitanordnung nach Anspruch 1, **dadurch gekennzeichnet, dass** die Strömungsleiteinrichtung (5) eine im Umfangsrichtung geschlossene Außenwand (10) umfasst, welche die Strömungssegmente (8) radial außenseitig umschließt und räumlich begrenzt.

3. Luftleitanordnung nach Anspruch 1, **dadurch gekennzeichnet, dass** die Strömungsleitelemente (9) in einem radialen Querschnitt gesehen an einem ersten Randabschnitt (11) geradlinig und einem zweiten Randabschnitt (12) gebogen ausgebildet sind.

4. Luftleitanordnung nach einem der Ansprüche 1 - 3, **dadurch gekennzeichnet, dass** eine effektive Durchströmungsquerschnittsfläche der einzelnen Strömungssegmente (8) variiert.

5. Luftleitanordnung nach einem der Ansprüche 2 bis 4, **dadurch gekennzeichnet, dass** sich die Strömungsleitelemente (9) ununterbrochen von dem Rohrelement (6) nach radial außen zu der Außenwand und in axialer Strömungsrichtung vollständig durch die Strömungsleiteinrichtung (5) erstrecken.

6. Luftleitanordnung nach einem der vorigen Ansprüche, **dadurch gekennzeichnet, dass** das Rohrelement (6) im axialen Querschnitt gesehen einen zylindrischen, quadratischen oder oktagonförmigen Querschnitt aufweist.

7. Luftleitanordnung nach einem der vorigen Ansprüche, **dadurch gekennzeichnet, dass** die Strömungsleiteinrichtung (5) als Quader ausgebildet ist.

8. Luftleitanordnung nach einem der vorigen Ansprüche, **dadurch gekennzeichnet, dass** die Strömungsleitelemente (9) im Radialschnitt gesehen jeweils eine Tragflächenform aufweisen.

9. Luftleitanordnung nach einem der vorigen Ansprüche, **dadurch gekennzeichnet, dass** eine Summe der effektiven Durchströmungsquerschnittsfläche aller Strömungssegmente (8) 50-90% einer gesamten Durchströmungsquerschnittsfläche des Strömungskanals (2) bestimmt.

10. Luftleitanordnung nach einem der Ansprüche 1 bis 4 oder 6 bis 9, **dadurch gekennzeichnet, dass** zwischen der Strömungsleiteinrichtung (5) und einer dieser zuweisenden Innenwand (20) des Strömungskanals (2) ein Abstand (A) vorgesehen ist.

11. Luftleitanordnung nach dem vorigen Anspruch, **dadurch gekennzeichnet, dass** der Abstand (A) bis zu 50% einer radialen Höhe (B) beginnend bei den Strömungssegmenten (8) bis zur Innenwand (20) der Strömungssegmente (8) des Strömungskanals (2) entspricht.

12. Luftleitanordnung nach einem der vorigen Ansprüche, **dadurch gekennzeichnet, dass** eine Axialerstreckung der Strömungsleitelemente (9) in einem Bereich von 15-150% einer Axialerstreckung eines axialen Querschnitts des Strömungskanals (2) liegt.

13. Luftleitanordnung nach einem der vorigen Ansprüche, **dadurch gekennzeichnet, dass** in dem Strömungskanal (2) eine Leiteinrichtung (14) vorgesehen ist, mittels welcher der Ventilator (4) umschließbar ist und die sich von einem axialen Einlass (13) des Strömungskanals (2) zu einer den Strömungskanal (2) begrenzenden Innenwand (20) in der Art erstreckt, dass sich der effektive Durchströmungsquerschnitt des Strömungskanals (2) in Strömungsrichtung vergrößert.

14. Luftleitanordnung nach dem vorigen Anspruch, **dadurch gekennzeichnet, dass** die Leiteinrichtung (14) im radialen Querschnitt gesehen einen runden, gewinkelten oder mehrfach gewinkelten Querschnitt aufweist.

## Claims

1. An air guide arrangement (1) formed for a ventilation system, wherein the air guide arrangement (1) has a housing (3) forming a flow channel (2), in which a fan (4) is arrangable for generating an airflow through the flow channel (2) of the housing (3), wherein in the flow channel (2) of the housing (3), a flow guide device (5) is arranged, which is axially connected downstream of the fan (4) on the outflow side and which directly influences the airflow generated by the fan (4), wherein the air flow device (5) has an axis-central through opening (7) delimited by a tubular element (6) extending parallel to the flow direction, around which multiple separate flow segments (8) are formed, evenly distributed in the circumferential direction, wherein in the circumferential direction, the flow segments (8) are each separated from one another in terms of flow by flow guide elements (9) extending radially outward from the tubular element (6), **characterized in that**, when viewed in a radial cross section, the flow guide elements (9) have a straight, a bent or a partially straight and partially bent course.

2. The air guide arrangement according to claim 1, **characterized in that** the flow guide device (5) includes an outer wall (10) which is closed in the circumferential direction and which radially encloses the flow segments (8) on the outside and delimits them spatially.

3. The air guide arrangement according to claim 1, **characterized in that**, when viewed in a radial cross section, the flow guide elements (9) are formed as straight on a first marginal section (11) and bent on a second marginal section (12).

4. The air guide arrangement according to any one of claims 1-3, **characterized in that** an effective throughflow cross-sectional area of the individual flow segments (8) varies.

5. The air guide arrangement according to any one of claims 2 to 4, **characterized in that** the flow guide elements (9) extend uninterrupted from the tubular element (6) radially outward toward the outer wall and in axial flow direction completely through the flow guide device (5).

6. The air guide arrangement according to any one of the preceding claims, **characterized in that**, when viewed in the axial cross section, the tubular element (6) has a cylindrical, square or octagonal cross section.

7. The air guide arrangement according to any one of the preceding claims, **characterized in that** the flow guide device (5) is formed as cuboid.

8. The air guide arrangement according to any one of the preceding claims, **characterized in that**, when viewed in the radial section, the flow guide elements (9) each have an airfoil shape.

9. The air guide arrangement according to any one of the preceding claims, **characterized in that** a sum of the effective throughflow cross section area of all the flow segments (8) determines 50-90% of a total throughflow cross-sectional area of the flow channel (2).

10. The air guide arrangement according to any one of the claims 1 to 4 or 6 to 9, **characterized in that**, between the flow guide device (5) and an inner wall (20) of the flow channel (2) facing said flow guide device, a spacing (A) is provided.

11. The air guide arrangement according to the preceding claim, **characterized in that** the spacing (A) corresponds to up to 50% of a radial height (B) beginning at the flow segments (8) to the inner wall (20) of the flow segments (8) of the flow channel (2).

12. The air guide arrangement according to any one of the preceding claims, **characterized in that** an axial extent of the flow guide elements (9) is in a range of 15-150% of an axial extension of an axial cross section of the flow channel (2).

13. The air guide arrangement according to any one of the preceding claims, **characterized in that**, in the flow channel (2), a guide device (14) is provided, with which the fan (4) is enclosable and which extends from an axial inlet (13) of the flow channel (2) to an inner wall (20) delimiting the flow channel (2) so that the effective throughflow cross section of the flow channel (2) is increased in flow direction.

14. The air guide arrangement according to the preceding claim, **characterized in that** the guide device (14), when viewed in the radial cross section, has a round, angled or multiply angled cross section.

## Revendications

1. Dispositif de guidage d'air (1) conçu pour une installation de ventilation, le dispositif de guidage d'air (1) comprenant un boîtier (3) formant un canal d'écoulement (2), boîtier dans lequel peut être disposé un ventilateur (4) pour générer un écoulement d'air à travers le canal d'écoulement (2) du boîtier (3), un dispositif de déviation d'écoulement (5) étant disposé dans le canal d'écoulement (2) du boîtier (3) axialement en aval du ventilateur (4) du côté refoulement, lequel dispositif influence directement l'écoulement d'air généré par le ventilateur (4), le dispositif de déviation d'écoulement (5) présentant une ouverture de passage axiale centrale (7) délimitée par un élément tubulaire (6) s'étendant parallèlement à la direction d'écoulement, autour de laquelle ouverture sont formés plusieurs segments d'écoulement (8) séparés et répartis régulièrement dans la direction circonférentielle, les segments d'écoulement (8) étant séparés fluidiquement les uns des autres dans la direction circonférentielle par des éléments de guidage d'écoulement (9) s'étendant radialement vers l'extérieur depuis l'élément tubulaire (6), **caractérisé en ce que** les éléments de guidage d'écoulement (9) présentent, vus dans une section transversale radiale, un tracé courbe ou un tracé en partie rectiligne et en partie courbe.

2. Dispositif de guidage d'air selon la revendication 1, **caractérisé en ce que** le dispositif de déviation d'écoulement (5) comprend une paroi extérieure (10) fermée dans la direction circonférentielle, laquelle entoure et délimite spatialement les segments d'écoulement (8) sur le côté radialement extérieur.

3. Dispositif de guidage d'air selon la revendication 1, **caractérisé en ce que** les éléments de guidage d'écoulement (9) sont configurés, vus dans une section transversale radiale, de manière rectiligne au niveau d'une première partie de bord (11) et de manière courbe au niveau d'une seconde partie de bord (12).

4. Dispositif de guidage d'air selon l'une des revendications 1 à 3, **caractérisé en ce qu'**une section transversale d'écoulement effective des différents segments d'écoulement (8) varie.

5. Dispositif de guidage d'air selon l'une des revendications 2 à 4, **caractérisé en ce que** les éléments de guidage d'écoulement (9) s'étendent de manière ininterrompue depuis l'élément tubulaire (6) radialement vers l'extérieur jusqu'à la paroi extérieure et, dans la direction d'écoulement axiale, s'étendent entièrement à travers le dispositif de déviation d'écoulement (5).

6. Dispositif de guidage d'air selon l'une des revendications précédentes, **caractérisé en ce que** l'élément tubulaire (6) présente, vu en section transversale axiale, une section cylindrique, carrée ou octogonale.

7. Dispositif de guidage d'air selon l'une des revendications précédentes, **caractérisé en ce que** le dispositif de déviation d'écoulement (5) est configuré sous la forme d'un parallélépipède rectangle.

8. Dispositif de guidage d'air selon l'une des revendications précédentes, **caractérisé en ce que** les éléments de guidage d'écoulement (9) présentent chacun, vus en section radiale, un profil aérodynamique.

9. Disposition de guide d'air selon l'une des revendications précédentes, **caractérisée en ce que** la somme des sections transversales d'écoulement efficaces de tous les segments d'écoulement (8) représente 50 à 90 % d'une section transversale d'écoulement totale du canal d'écoulement (2).

10. Dispositif de guidage d'air selon l'une des revendications 1 à 4 ou 6 à 9, **caractérisé en ce qu'**un espace (A) est prévu entre le dispositif de déviation d'écoulement (5) et une paroi intérieure (20) du canal d'écoulement (2) tournée vers celui-ci.

11. Dispositif de guidage d'air selon la revendication précédente, **caractérisé en ce que** l'espace (A) correspond jusqu'à 50 % d'une hauteur radiale (B) commençant au niveau des segments d'écoulement (8) jusqu'à la paroi intérieure (20) des segments d'écoulement (8) du canal d'écoulement (2).

12. Dispositif de guidage d'air selon l'une des revendications précédentes, **caractérisé en ce qu'**une extension axiale des éléments de guidage d'écoulement (9) se situe dans une plage de 15 à 150 % d'une extension axiale d'une section transversale axiale du canal d'écoulement (2).

13. Dispositif de guidage d'air selon l'une des revendications précédentes, **caractérisé en ce qu'**un dispositif de guidage (14) est prévu dans le canal d'écoulement (2), au moyen duquel le ventilateur (4) peut être entouré et qui s'étend depuis une entrée axiale (13) du canal d'écoulement (2) jusqu'à une paroi intérieure (20) délimitant le canal d'écoulement (2), de telle manière que la section transversale d'écoulement efficace du canal d'écoulement (2) s'agrandit dans la direction d'écoulement.

14. Dispositif de guidage d'air selon la revendication précédente, **caractérisé en ce que** le dispositif de guidage (14) présente, vu en section transversale radiale, une section transversale ronde, coudée ou à plusieurs coudes.
